# EUROPÄISCHE PATENTSCHRIFT

(11) **EP 1 243 517 B1**
(45) Veröffentlichungstag und Bekanntmachung des Hinweises auf die Patenterteilung: **01.10.2003**
(21) Anmeldenummer: 01106892.1
(22) Anmeldetag: 20.03.2001
(51) Int. Cl.: B65D 6/28, B65D 6/40

(54) **Pellet-Lagerbehälter**
Pellets storage container
Récipient de stockage de boulettes

(43) Veröffentlichungstag der Anmeldung: 25.09.2002
(73) Patentinhaber: Roth Industries Gmbh & Co, 35232 Dautphetal (DE)
(72) Erfinder: Böhme, Wolf-Albrecht, 01877 Bischofswerda-Schönbrunn (DE)
(74) Vertreter: Rohmann, Michael, Dr.

(56) Entgegenhaltungen:
- EP-A- 1 046 596
- DE-C- 955 486
- GB-A- 487 230
- GB-A- 488 223
- US-A- 2 614 708

## Beschreibung

Die Erfindung betrifft ein Pellet-Lagerbehälteraggregat aus Pellet-Lagerbehälter und Entnahmevorrichtung für die Entnahme von Pellets. Bei Pellets handelt es sich in der Regel um kugelförmige Feststoffteilchen, annähernd kugelförmige Feststoffteilchen oder Feststoffteilchen mit ähnlichen Formen.

Brennstoff-Pellets meint im Rahmen der Erfindung brennbare Pellets, die eine Alternative zu anderen Brennstoffen wie Heizöl oder Heizgas darstellen. Diese Brennstoffart findet zunehmend Eingang in die Heiztechnik. Wie beispielsweise Heizöl werden auch Brennstoff-Pellets gelagert und von dem Lagerraum zur Heizanlage transportiert. Brennstoff-Pellets bestehen insbesondere aus gepressten Holzteilchen bzw. Holzspänen, beispielsweise Hobel- oder Sägespänen. Brennstoff-Pellets können aber auch aus Stroh, Hanf, Flachs u. dgl. bestehen.

Aus EP 1 046 596 A1 ist ein Lagerbehälter bzw. ein doppelwandiger Tank zur Lagerung von Heizöl, von Dieselkraftstoff oder von Schmier- und Hydraulikölen bekannt. Es ist ein Innenbehälter aus Kunststoff sowie ein Außenbehälter aus Stahlblech vorgesehen. Der Außenbehälter weist einen Behältermantel aus einem Behälterboden, Behälterseitenwänden und einem Behälterdeckel auf. Der Behälterboden, die Behälterseitenwände und der Behälterdeckel sind feuchtigkeitsdicht miteinander verbunden. Der Behälterdeckel enthält Öffnungen für Stutzen des Innenbehälters. Für Pellets ist der hier beschriebene Tank weniger geeignet.

Aus der Praxis ist beispielsweise ein sogenannter Sacksilo für die Aufnahme von Brennstoff-Pellets bekannt. Dabei handelt es sich um einen sackartigen Behälter, der nach unten hin trichterförmig zuläuft und in einem Stahlgerüst aufgehängt ist. Die Entnahme der Brennstoff-Pellets erfolgt von unten, durch die trichterartige Öffnung des Sacksilos. - Weiterhin ist es aus der Praxis bekannt, Brennstoff-Pellets in einem separaten trockenen Kellerraum zu lagern, der neben der Heizanlage angeordnet ist. Fernerhin sind auch Kunststoffbehälter zur Lagerung von Pellets bekannt. - Die vorstehend erläuterten bekannten Lagerungsmaßnahmen für Pellets zeichnen sich allesamt durch den beachtlichen Nachteil aus, dass die Pellets, insbesondere Brennstoff-Pellets, vor äußeren Einflüssen nicht ausreichend geschützt sind. Äußere Einflüsse meint dabei zunächst insbesondere die Einwirkung von Feuchtigkeit. Brennstoff-Pellets sind gegenüber der Einwirkung von Feuchtigkeit sehr empfindlich und bereits relativ geringfügige Feuchtigkeitseinwirkung kann die Pellets als Brennstoff unbrauchbar machen. Äußere Einflüsse meint aber auch die Einwirkung von Funken bzw. Feuer und somit Brandeinwirkungen auf die Pellets. Bei den bekannten Lagerungsmaßnahmen sind die Brennstoff-Pellets nicht ausreichend brandgeschützt aufbewahrt und deshalb ist es zwingend erforderlich, dass die Lagerung der Pellets in einem von der Heizanlage separierten Raum erfolgt. Bei Kunststoffbehältern kann es im Übrigen zu einer statischen Aufladung kommen, die eine Funkenbildung bedingen kann. Die meisten aus der Praxis bekannten Behälter für die Aufnahme von Brennstoff-Pellets sind außerdem gegenüber mechanischen Einwirkungen nicht ausreichend resistent. So kann der oben beschriebene Sacksilo sowie der Kunststoffbehälter durch scharfkantige Werkzeuge bzw. Gegenstände leicht beschädigt werden. Die Folge davon ist, dass Feuchtigkeit problemlos und relativ rasch an die Brennstoff-Pellets gelangen kann.

Die bekannten Lagerbehälter zeichnen sich weiterhin durch den beachtlichen Nachteil aus, dass eine problemlose Entnahme bzw. eine vollständige Entleerung der Lagerbehälter oftmals nicht oder nur mit zusätzlichen aufwendigen Maßnahmen möglich ist. So kann die trichterartige Öffnung des Sacksilos leicht verstopfen. Im Übrigen bedingt diese Art der Entnahme bzw. die unten an dem Sacksilo angeordnete Entnahmeöffnung, dass verhältnismäßig leicht Feuchtigkeit an die Pellets gelangen kann.

Demgegenüber liegt der Erfindung das technische Problem zugrunde, ein Pellet-Lagerbehälteraggregat der eingangs genannten Art anzugeben, in dem die Pellets gegenüber äußeren Einflüssen, insbesondere gegenüber Feuchtigkeitseinwirkung, Feuer- bzw. Funkeneinwirkung und gegenüber mechanischen Einwirkungen ausreichend geschützt sind und bei dem eine einfache problemlose und funktionssichere Entnahme der Pellets bzw. Entleerung möglich ist.

Zur Lösung dieses technischen Problems lehrt die Erfindung ein Pellet-Lagerbehälteraggregat aus Pellet-Lagerbehälter und Entnahmevorrichtung für die Entnahme von Pellets,
wobei der Pellet-Lagerbehälter insbesondere zur Aufnahme von Brennstoff-Pellets vorgesehen ist und wobei der Pellet-Lagerbehälter einen Behältermantel aus einem Behälterboden, Behälterseitenwänden und einem Behälterdeckel aufweist,
wobei der Behälterboden, die Behälterseitenwände und der Behälterdeckel feuchtigkeitsdicht miteinander verbunden sind,
wobei die Entnahmevorrichtung rohrförmig ausgebildet ist und durch eine Öffnung in einer Behälterseitenwand oder durch eine Öffnung im Behälterdeckel in den Behälterinnenraum ragt,
und wobei zumindest eine Behälterseitenwand zumindest im unteren Fünftel des Behälterinnenraums so eingerichtet ist, dass ein Nachrutschen der Pellets zum Behälterboden hin gewährleistet ist.

Nach sehr bevorzugter Ausführungsform, der im Rahmen der Erfindung ganz besondere Bedeutung zukommt, besteht der aus dem Behälterboden, aus den Behälterseitenwänden und dem Behälterdeckel gebildete Behältermantel aus Blech. Blech meint im Rahmen der Erfindung Metallblech. Nach sehr bevorzugter Ausführungsform, der im Rahmen der Erfindung besondere Bedeutung zukommt, besteht der Behältermantel des Pellet-Lagerbehälters aus Stahlblech. Gemäß dieser sehr bevorzugten Ausführungsform liegt es im Rahmen der Erfindung, dass für den Pellet-Lagerbehälter keine Kunststoffwandungen eingesetzt werden und der Behältermantel somit ausschließlich aus Blech besteht. Zweckmäßigerweise können lediglich an dem Behältermantel vorhandene Dichtelemente aus Kunststoff bestehen. Die Wanddicke des Behältermantels bzw. des den Behältermantel bildenden Blechs beträgt vorzugsweise 0,7 bis 2 mm., bevorzugt 0,7 bis 1,5 mm und sehr bevorzugt 1 mm oder etwa 1 mm. Es liegt im Rahmen der Erfindung, dass das den Behältermantel bildende Blech mit einem galvanisch legierten Überzug versehen ist, um Korrosionen zu verhindern. Zweckmäßigerweise wird für den Behältermantel verzinktes Stahlblech eingesetzt. Es liegt fernerhin im Rahmen der Erfindung, dass der Pellet-Lagerbehälter als einwandiger Behälter ausgebildet ist und somit lediglich den einen Behältermantel aus Blech aufweist. Der Peliet-Lagerbehälter kann verschiedene Größen haben. Vorzugsweise liegt das Behälterinnenvolumen zwischen 200 und 3.000 1.

Feuchtigkeitsdichte Verbindung des Behälterbodens, der Behälterseitenwände und des Behälterdeckels meint im Rahmen der Erfindung, dass die genannten Bauelemente so miteinander verbunden sind, dass von außen möglichst keine Feuchtigkeit, beispielsweise Wasserdampf, in den Behälterinnenraum und somit an die Brennstoff-Pellets gelangen kann. Vorzugsweise meint feuchtigkeitsdichte Verbindung daher auch eine gasdichte Verbindung der genannten Bauelemente. Die feuchtigkeitsdichte Verbindung wird zweckmäßigerweise mit Hilfe von weiter unten noch erwähnten Dichtelementen verwirklicht. Solche Dichtelemente können einerseits von einer dauerelastischen Dichtmasse gebildet werden. Bei den Dichtelementen kann es sich nach einer Ausführungsform der Erfindung auch um schnurförmige oder bandförmige Dichtungen handeln, die in den Verbindungsbereichen zwischen den Behältermantelelementen eingelegt werden.

Der Pellet-Lagerbehälter ist in der Draufsicht bevorzugt quadratisch oder rechteckig ausgebildet und somit weist der Behältermantel bevorzugt vier Seitenwände auf. Davon sind jeweils zwei Seitenwände rechtwinklig zueinander angeordnet bzw. im Wesentlichen rechtwinklig zueinander angeordnet. Es liegt im Rahmen der Erfindung, dass die Ecken zwischen zwei Seitenwänden abgerundet ausgebildet sein können.

Nach einer sehr bevorzugten Ausführungsform der Erfindung besteht der Behältermantel aus einem U-förmigen, den Behälterboden und zwei Behälterseitenwände bildenden Mantelblech sowie zwei mit dem Mantelblech verbundenen einzelnen Behälterseitenwänden. Bei dieser Ausführungsform sind die genannten einzelnen Behälterseitenwände und das Mantelblech vorzugsweise durch eine Bördelung miteinander verbunden. - Bördelung meint im Rahmen der Erfindung insbesondere, dass die Kanten bzw. Längskanten zweier zu verbindender Behältermantelelemente dauerhaft verformt werden und hierdurch eine feste Verbindung zwischen diesen Behältermantelelementen hergestellt wird. Wenn nachfolgend eine Verbindung von Behältermantelelementen durch Bördelung beschrieben wird, so umfasst diese Verbindungsmaßnahme stets auch als bevorzugte Ausführungsform, dass die Kanten bzw. Längskanten zweier zu verbindender Behältermantelelemente dauerhaft unter Hinzufügen bzw. Einlegen einer Dichtung verformt werden. Die Dichtung kann dabei von Dichtelementen in Form einer dauerelastischen Dichtungsmasse gebildet werden oder nach einer bevorzugten Ausführungsform von schnurförmigen oder bandförmigen Dichtelementen. Bei einer solchen Verbindung von Behältermantelelementen durch Bördelung unter Zwischenschaltung einer Dichtung wird eine besonders effektive feuchtigkeitsdichte Verbindung realisiert. Behältermantelelemente meint im Übrigen den Behälterdeckel, die Behälterseitenwände und den Behälterboden.

Bei der vorstehend erläuterten bevorzugten Ausführungsform wird vorzugsweise auch der Behälterdeckel mit den Oberkanten des U-förmigen Mantelbleches und mit den Oberkanten der beiden einzelnen Behälterseitenwände durch Bördelung verbunden. Nach einer anderen Ausführungsform wird der Behälterdeckel an diese genannten Oberkanten angeschraubt und/oder angenietet, wobei zweckmäßigerweise ebenfalls eine Dichtung zwischengeschaltet wird. Grundsätzlich ist auch eine Schweißverbindung des Deckels mit den genannten Oberkanten möglich.

Nach einer bevorzugten Ausführungsform der Erfindung weist zumindest eine Behälterseitenwand behälterbodenseitig eine Abrundung auf und durch diese Abrundung wird ein Nachrutschen der Pellets zum Behälterboden hin gewährleistet. Die genannte Abrundung befindet sich im Übergangsbereich zwischen einer Behälterseitenwandung und dem Behälterboden. Nach sehr bevorzugter Ausführungsform ist eine solche Abrundung jeweils an zwei gegenüberliegenden Behälterseitenwänden verwirklicht. Es liegt im Rahmen der Erfindung, dass zwei derartig gegenüberliegende Abrundungen jeweils im Übergangsbereich zwischen den Behälterseitenwänden und dem Behälterboden bei dem U-förmigen Mantelblech gemäß Patentanspruch 2 vorhanden sind. - Sehr bevorzugt ragt im Übrigen bei der Ausführungsform mit dem U-förmigen Mantelblech die Entnahmevorrichtung durch eine Öffnung in einer Behälterseitenwand, die von dem Mantelblech gebildet wird, in den Behälterinnenraum.

Nach einer bevorzugten Ausführungsform der Erfindung bestehen die Behälterseitenwände aus einem ringförmig geformten Mantelblech und sind aneinander grenzende Längskanten dieses Mantelblechs miteinander verbunden, vorzugsweise miteinander verschweißt. Sehr bevorzugt handelt es sich um ein einstückiges ringförmiges Mantelblech mit lediglich zwei aneinander grenzenden Längskanten bzw. Enden, die miteinander verbunden, vorzugsweise miteinander verschweißt werden. Das Mantelblech mag dabei zur Ringform gebogen und/oder gekantet sein. Das ringförmige Mantelblech ist zweckmäßigerweise in der Draufsicht quadratisch oder rechteckig ausgebildet und kann abgerundete Ecken aufweisen. Die Verschweißung der Längskanten des ringförmigen Mantelblechs wird vorzugsweise an einer Ecke bzw. an einer abgerundeten Ecke des Mantelblechs durchgeführt. Die Verschweißung erfolgt zweckmäßigerweise durch Stumpfschweißen und/oder durch Überlappungsschweißen und/oder durch Rollnahtschweißen. Soweit im Rahmen der Erfindung Behältermantelelemente miteinander verschweißt werden, meint die Verschweißung stets vorzugsweise ein Stumpfschweißen und/oder ein Überlappungsschweißen und/oder ein Rollnahtschweißen.

Bei der vorstehend erläuterten Ausführungsform mit dem ringförmig geformten Mantelblech können die Längskanten des Mantelblechs auch durch Bördelung miteinander verbunden werden, wobei zweckmäßigerweise eine Dichtung zwischengeschaltet wird. - Bei dem Pellet-Lagerbehälter mit dem ringförmig geformten Mantelblech ist ein separater Behälterboden vorgesehen, der mit den Unterkanten dieses Mantelblechs verbunden ist. Nach einer Ausführungsform der Erfindung ist dieser Behälterboden durch Bördelung mit den Unterkanten des ringförmigen Mantelbleches verbunden. Nach einer anderen Ausführungsform der Erfindung ist der Behälterboden mit den Unterkanten des ringförmigen Mantelblechs verschweißt. Grundsätzlich ist auch eine Verschraubung der genannten Behältermantelelemente möglich. Der Pellet-Lagerbehälter mit dem ringförmig geformten Mantelblech umfasst fernerhin einen separaten Behälterdeckel, der mit den Oberkanten des Mantelblechs verbunden ist. Die Verbindung erfolgt dabei nach einer Ausführungsform durch eine Bördelung. Nach einer anderen Ausführungsform, wird der Behälterdeckel mit den Oberkanten des Mantelblechs verschweißt. Grundsätzlich ist auch hier eine Verschraubung des Behälterdeckels mit den Oberkanten des Mantelblechs möglich.

Nach einer anderen Ausführungsform der Erfindung besteht der Behältermantel aus zumindest zwei miteinander verbundenen, die Behälterseitenwände bildenden Behälterseitenblechen. Diese Behälterseitenbleche sind an ihren Unterkanten mit dem Behälterboden und an ihren Oberkanten mit dem Behälterdeckel verbunden. Vorzugsweise bilden vier Behälterseitenbleche die vier Behälterseitenwände des Behältermantels. Die vorgenannten Behältermantelelemente können nach einer Ausführungsform der Erfindung miteinander verschweißt sein. Nach einer anderen Ausführungsform der Erfindung sind diese Behältermantelelemente durch Bördelung miteinander verbunden. Es liegt auch im Rahmen der Erfindung, die Behältermantelelemente miteinander zu verschrauben.

Nach einer bevorzugten Ausführungsform der Erfindung schließt an zumindest eine Behälterseitenwand zumindest ein sich zum Behälterboden erstreckendes Schrägblech an, über welches Schrägblech ein Nachrutschen der Pellets zum Behälterboden hin gewährleistet ist. Auch mit diesem Ansetzen eines Schrägbleches an eine Behälterseitenwand ist entsprechend Patentanspruch 1 gemeint, dass eine Behälterseitenwand so eingerichtet ist, dass ein Nachrutschen der Pellets zum Behälterboden hin gewährleistet ist. Schrägblech meint im Rahmen der Erfindung, dass das Blech schräg bzw. geneigt in dem Behälterinnenraum angeordnet ist und mit dem Behälterboden einen Neigungswinkel α < 90° einschließt. Zweckmäßigerweise beträgt der Neigungswinkel α 30 bis 60°, vorzugsweise 35 bis 55°. Es liegt im Rahmen der Erfindung, dass das Schrägblech in dem Pellet-Lagerbehälter eingeschweißt ist und somit zweckmäßigerweise mit der Behälterseitenwand bzw. mit den Behälterseitenwänden und mit dem Behälterboden verschweißt ist. Da das Schrägblech ein Nachrutschen der Pellets zum Behälterboden gewährleistet, ist eine einfache und nahezu vollständige Entnahme der Pellets möglich, wenn die erfindungsgemäße rohrförmige Entnahmevorrichtung bis zum Behälterboden reicht.

Nach sehr bevorzugter Ausführungsform der Erfindung schließt an zwei gegenüberliegenden Behälterseitenwänden jeweils ein sich zum Behälterboden erstreckendes Schrägblech an. Zweckmäßigerweise enden die beiden Schrägbleche mittig auf dem Behälterboden. Vorzugsweise bilden die beiden Schrägbleche dabei einen Winkel β von 80 bis 100°, bevorzugt von 90° oder etwa 90°. Zweckmäßigerweise sind die beiden Schrägbleche an die Behältermantelelemente angeschweißt. Die vorstehend erläuterte Ausführungsform mit zwei sich zum Behälterboden erstreckenden Schrägblechen ist insbesondere für einen Pellet-Lagerbehälter mit einem ringförmig geformten Mantelblech geeignet sowie für einen Pellet-Lagerbehälter, bei dem der Behältermantel aus zumindest zwei miteinander verbundenen die Behälterseitenwände bildenden Behälterseitenblechen besteht.

Erfindungsgemäß ist eine rohrförmige Entnahmevorrichtung für die Entnahme von Pellets vorgesehen. Es kann sich dabei auch um eine flexible rohrförmige Entnahmevorrichtung handeln. Es liegt im Rahmen der Erfindung, dass zumindest eine Rohröffnung der rohrförmigen Entnahmevorrichtung am Behälterboden angeordnet ist. Nach sehr bevorzugter Ausführungsform der Erfindung weist die rohrförmige Entnahmevorrichtung eine Schneckenfördereinrichtung für die Entnahme der Pellets auf. Die rohrförmige Entnahmevorrichtung besteht somit zweckmäßigerweise aus einem Schneckenförderer der in einem Rohr aufgenommen ist.

Es liegt im Rahmen der Erfindung, dass an die Öffnung, durch die die Entnahmevorrichtung in den Behälterinnenraum ragt, zumindest ein behälterinnenseitiges Führungselement für die Entnahmevorrichtung angeschlossen ist. Für die erfindungsgemäße rohrförmige Entnahmevorrichtung kann beispielsweise ein rohrförmiges oder ein rinnenförmiges Führungselement vorgesehen sein. Die Führungselemente bestehen zweckmäßigerweise ebenfalls aus Blech. Ein solches Führungselement dient einer Ausrichtung der Entnahmevorrichtung zum Behälterboden hin. Es liegt im Rahmen der Erfindung, dass die Öffnung, durch die die Entnahmevorrichtung in den Behälterinnenraum ragt, an ihren Rändern mit zumindest einem Dichtelement abgedichtet ist, so dass keine Feuchtigkeit in den Behälterinnenraum gelangen kann.

Erfindungsgemäß kann die rohrförmige Entnahmevorrichtung entweder durch eine Öffnung im Behälterdeckel oder durch eine Öffnung in einer Behälterseitenwand geführt sein. Die seitliche Anordnung der Entnahmevorrichtung gewährleistet, dass der Pellet-Lagerbehälter insgesamt relativ niedrig ausgebildet ist und diese Ausführungsform eignet sich daher vor allem für niedrige Lagerräume. Wenn eine Öffnung für die rohrförmige Entnahmevorrichtung in einer Behälterseitenwand angeordnet ist, so befindet sich diese Öffnung zweckmäßigerweise oberhalb des unteren Fünftels, vorzugsweise oberhalb des unteren Viertels des Pellet-Lagerbehälters. Unteres Fünftel bzw. Viertel bezieht sich hier auf die Höhe des Pellet-Lagerbehälters, die vom Behälterboden bis zum Behälterdeckel gemessen wird.

Nach einer sehr bevorzugten Ausführungsform ist in dem Behälterdeckel zumindest eine Befüllöffnung vorgesehen. D. h. neben der evtl. im Behälterdeckel ausgebildeten Öffnung für die rohrförmige Entnahmevorrichtung ist zumindest eine weitere Öffnung, nämlich die genannte Befüllöffnung vorgesehen. Zweckmäßigerweise ist neben der Befüllöffnung auch eine Absaugungsöffnung in dem Behälterdeckel für eine Staubabsaugung vorgesehen. Vorzugsweise sind die genannten Öffnungen durch feuchtigkeitsdichte Verschlüsse verschließbar. Die Befüllöffnung und/oder die Absaugungsöffnung und/oder die Öffnung für die rohrförmige Entnahmevorrichtung kann einen Durchmesser von 50 bis 200 mm aufweisen. Die Befüllöffnung eignet sich beispielsweise für eine Befüllung mit Brennstoff-Pellets aus einem Silofahrzeug.

Vorzugsweise weist der Behälterdeckel ein abnehmbares Deckelteil auf, wobei die Fläche des abnehmbaren Deckelteils zumindest 20 %, vorzugsweise zumindest 25 % der Gesamtfläche des Behälterdeckels entspricht. Das Abnehmen des Deckelteils ermöglicht den Zugang zum Behälterinnenraum für Kontrollzwecke und eignet sich insbesondere für die manuelle Beschickung des Behälterinnenraums mit Brennstoff-Pellets, beispielsweise aus Säcken.

Wenn der Pellet-Lagerbehälter in Gebieten aufgestellt werden soll, die als Überschwemmungsgebiete gelten, muss gewährleistet sein, dass der Behälter bei einer Überflutung nicht unter der auf ihn wirkenden Auftriebskraft aufschwimmt. Der Pellet-Lagerbehälter kann dadurch entsprechend gesichert werden, dass auf dem Behälterdeckel Klauen angelegt werden, die mit Zugankern im Erdboden bzw. im Lagerraumboden gegen den Behälterdeckel spannbar sind.

Der Erfindung liegt die Erkenntnis zugrunde, dass Pellets, insbesondere Brennstoff-Pellets in einem Pellet-Lagerbehälter des erfindungsgemäßen Pellet-Lagerbehälteraggregates auf effektive und optimale Weise vor unerwünschten äußeren Einflüssen geschützt werden. Insbesondere ist es mit der erfindungsgemäßen Lehre möglich, Feuchtigkeit von dem Behälterinnenraum und somit von den Brennstoff-Pellets sehr wirksam fernzuhalten. Fernerhin werden die Pellets auch vor Funkenbildung und/oder Feuereinwirkung effektiv geschützt. Der erfindungsgemäße Behältermantel gewährleistet fernerhin einen ausreichenden Schutz vor üblichen mechanischen Beanspruchungen. Weiterhin kann der Pellet-Lagerbehälter auf einfache Weise in den verschiedensten Größen und Formen hergestellt werden und somit an spezielle Bedingungen, beispielsweise an die Form und Größe von Lagerräumen angepasst werden. Hervorzuheben ist auch, dass durch die erfindungsgemäße Ausführung des Pellet-Lagerbehälters eine sehr einfache, funktionssichere und möglichst vollständige Entnahme von Pellets möglich ist. Der Pellet-Lagerbehälter ist außerdem auf einfache und kostengünstige Weise herstellbar bzw. montierbar.

Grundsätzlich liegt es auch im Rahmen der Erfindung, dass der Behältermantel des Pellet-Lagerbehälters aus Kunststoff besteht. Dann kann zumindest eine Behälterseitenwand im unteren Fünftel des Behälterinnenraums für ein Nachrutschen der Pellets zum Behälterboden durch entsprechende Formgebung eingerichtet sein. Mit anderen Worten sind dann nicht zwingend zusätzliche Einbauten bzw. Schrägflächen notwendig. So kann eine Behälterseitenwand beispielsweise durch entsprechende Formgebung des Kunststoffs eine behälterbodenseitige Abrundung erhalten, die ein Nachrutschen der Pellets zum Behälterboden gewährleisten. Bei einem solchen Pellet-Lagerbehälter aus Kunststoff kann ein Schutz gegen statische Aufladung und somit gegen Explosionsgefahr durch entsprechende Beimischungen zum Kunststoff erreicht werden. Insbesondere kann leitfähiges Material, beispielsweise Metall, in den Behältermantel integriert werden.

Nachfolgend wird die Erfindung anhand einer lediglich ein Ausführungsbeispiel darstellenden Zeichnung näher erläutert. Es zeigen in schematischer Darstellung:
- Fig. 1: eine erste Ausführungsform des Pellet-Lagerbehälters eines erfindungsgemäßen Pellet-Lagerberhälteraggregates in einer Explosionsdarstellung,
- Fig. 2: eine Seitenansicht der ersten Ausführungsform des Pellet-Lagerbehälters,
- Fig. 3: eine Draufsicht auf den Gegenstand nach Fig. 2,
- Fig. 4: eine Seitenansicht einer zweiten Ausführungsform des Pellet-Lagerbehälters,
- Fig. 5: eine Draufsicht auf den Gegenstand nach Fig. 4,
- Fig. 6: eine weitere Ausführungsform des Pellet-Lagerbehälters,
- Fig. 7: eine andere Ausführungsvariante des Pellet-Lagerbehälters,
- Fig. 8: den Gegenstand nach Fig. 7 in einer weiteren Ausführungsform,
- Fig. 9: eine Seitenansicht eines Pellet-Lagerbehälters mit einer Auftriebssicherung und
- Fig. 10: den Gegenstand nach Fig. 9 aus Richtung des Pfeiles A.

Die Figuren zeigen Ausführungsformen eines Pellet-Lagerbehälters, der vorzugsweise und im Ausführungsbeispiel zur Aufnahme von nicht dargestellten Brennstoff-Pellets dient. Der Pellet-Lagerbehälter weist einen einwandigen Behältermantel 1 aus Blech auf. Der Behältermantel 1 besteht aus einem Behälterboden 2, aus Behälterseitenwänden 3, 4, 5, 6 und einem Behälterdeckel 7. Der Behälterboden 2 ist mit den Behälterseitenwänden 3, 4, 5, 6 verbunden und die Behälterseitenwände 3, 4, 5, 6 sind wiederum mit dem Behälterdeckel 7 verbunden. Für eine feuchtigkeitsdichte Verbindung sind hierzu zweckmäßigerweise und im Ausführungsbeispiel an den miteinander verbundenen Kanten der vorstehend genannten Behältermantelelemente Dichtelemente 8 eingefügt bzw. eingelegt.

Das erfindungsgemäße Pellet- und Lagerbehälteraggregat weist eine rohrförmige Entnahmevorrichtung 9 für die Entnahme von Pellets auf. Die Entnahmevorrichtung 9 ragt dabei durch eine Öffnung 10 in einer Behälterseitenwand 3, 4, 5, 6 oder durch eine Öffnung 11 im Behälterdeckel 7 in den Behälterinnenraum.

Zumindest eine Behälterseitenwand 3, 4, 5, 6 ist zumindest im unteren Fünftel des Behälterinnenraums so eingerichtet, dass ein Nachrutschen der Pellets zum Behälterboden 2 hin gewährleistet ist. Unteres Fünftel des Behälterinnenraumes bezieht sich dabei auf das untere Fünftel der Höhe h des Behälterinnenraumes, welche Höhe h vom Behälterboden 2 bis zum Behälterdeckel 7 gemessen wird.

Im Ausführungsbeispiel nach den Fig. 1 bis 6 und nach einer bevorzugten Ausführungsform der Erfindung besteht der Behältermantel 1 aus einem U-förmigen Mantelblech 12, das den Behälterboden 2 und zwei Behälterseitenwände 3, 4 bildet. Fernerhin besteht der Behältermantel 1 hier aus zwei mit dem Mantelblech 12 verbundenen einzelnen Behälterseitenwänden 5, 6. Die einzelnen Behälterseitenwände 5, 6 und das Mantelblech 12 werden vorzugsweise und im Ausführungsbeispiel durch eine Bördelung miteinander verbunden und zwar bevorzugt und im Ausführungsbeispiel unter Zwischenschaltung von Dichtelementen 8. Im Ausführungsbeispiel ist im Verbindungsbereich zwischen Mantelblech 12 und den einzelnen Behälterseitenwänden 5, 6 jeweils ein schnur- bzw. bandförmiges Dichtelement 8 eingelegt, das eine ununterbrochene Abdichtung gewährleistet. Vorzugsweise wird auch der Behälterdeckel 7 mit den Oberkanten des Mantelbleches 12 und mit den Oberkanten der Behälterseitenwände 5, 6 durch Bördelung verbunden und zwar bevorzugt unter Zwischenschaltung zumindest eines Dichtelementes 8.

Insbesondere in den Fig. 1 und 2 ist erkennbar, dass vorzugsweise und im Ausführungsbeispiel zwei gegenüberliegende Behälterseitenwände 3, 4 behälterbodenseitig jeweils eine Abrundung 13 aufweisen. Durch diese Abrundungen 13 wird ein effektives Nachrutschen der Pellets zum Behälterboden 2 hin gewährleistet. Die Abrundungen 13 lassen sich insbesondere bei dem U-förmigen Mantelblech 12 verwirklichen, das entsprechend gebogen werden kann.

In der Fig. 2 ist eine bevorzugte Ausführungsform der Erfindung dargestellt, bei der die rohrförmige Entnahmevorrichtung 9 durch eine Öffnung 10 in der Behälterseitenwand 4 in den Behälterinnenraum ragt. Die Entnahmevorrichtung 9 reicht dabei mit ihrer Rohröffnung 14 bis zum Behälterboden 2. In Fig. 2 ist weiterhin ein rohrförmiges Führungselement 15 für die Entnahmevorrichtung 9 erkennbar, mit welchem Führungselement 15 die Entnahmevorrichtung 9 zur Mitte des Behälterbodens 2 ausrichtbar ist. Die Fig. 1 bis 3 zeigen eine Ausführungsform des Pellet-Lagerbehälters mit einem verhältnismäßig kleinen Volumen, beispielsweise 600 1. Dagegen zeigen die Fig. 4 und 5 einen Pellet-Lagerbehälter mit größerem Volumen, beispielsweise 1.500 1. In Fig. 4 ist erkennbar, dass hier zweckmäßigerweise zwei Öffnungen 10 in der Behälterseitenwand 4 für eine Entnahmevorrichtung 9 bzw. für zwei Entnahmevorrichtungen 9 vorgesehen sind. - Wenn nach den vorstehend erläuterten Ausführungsformen die rohrförmige Entnahmevorrichtung 9 durch eine Öffnung 10 in der Behälterseitenwand 4 geführt ist, so befindet sich diese Öffnung 10 vorzugsweise und im Ausführungsbeispiel oberhalb des unteren Viertels des Pellet-Lagerbehälters. Unteres Viertel bezieht sich dabei auf das untere Viertel der Höhe h des Lagerbehälters bzw. des Behälterinnenraumes, welche Höhe h vom Behälterboden 2 bis zum Behälterdeckel 7 gemessen wird.

Fig. 6 zeigt den Pellet-Lagerbehälter nach den Fig. 1 bis 3, bei dem jedoch die Entnahmevorrichtung 9 durch eine Öffnung 11 im Behälterdeckel 7 geführt ist und in den Behälterinnenraum ragt. Diese Ausführungsform ist insbesondere für kleinere Lagerbehälter geeignet, die verhältnismäßig niedrig bauen. Im Ausführungsbeispiel mag es sich um einen Pellet-Lagerbehälter mit einem Volumen von 400 1 handeln.

Im Ausführungsbeispiel nach Fig. 7 bestehen die Behälterseitenwände 3, 4, 5, 6 aus einem ringförmig geformten Mantelblech 16. Die aneinander grenzenden Längskanten 17, 18 dieses ringförmigen Mantelblechs 16 sind vorzugsweise und im Ausführungsbeispiel miteinander verschweißt. Die entsprechende Schweißnaht 19 ist erkennbar.

Bei der Ausführungsvariante nach Fig. 8 besteht der Behältermantel aus vier einzelnen Behälterseitenblechen, die die Behälterseitenwände 3, 4, 5, 6 bilden. Diese Behälterseitenbleche wurden an ihren Kanten miteinander verbunden, vorzugsweise und im Ausführungsbeispiel miteinander verschweißt. Es liegt auch im Rahmen der Erfindung, dass diese Behälterseitenbleche aneinander geschraubt sind. An die Oberkanten der Behälterseitenbleche ist der Behälterdeckel 7 angeschlossen, der zweckmäßigerweise mit diesen Oberkanten verschweißt ist oder daran angeschraubt ist. An den Unterkanten der vier Behälterseitenbleche ist der Behälterboden 2 angeschlossen, der mit diesen Unterkanten verschweißt ist oder an diese Unterkanten angeschraubt ist. Beim Verschrauben der vorgenannten Behältermantelelemente werden zweckmäßigerweise Dichtelemente 8 zwischengeschaltet.

Bei den Ausführungsformen nach den Fig. 7 und 8 schließt an zwei gegenüberliegenden Behälterseitenwänden 3, 4 jeweils ein sich zum Behälterboden 2 erstreckendes Schrägblech 20 an, welche Schrägbleche 20 ein Nachrutschen der Pellets zum Behälterboden 2 hin gewährleisten. Zweckmäßigerweise sind die Schrägbleche 20 an den Behältermantel 1 angeschweißt. Vorzugsweise und im Ausführungsbeispiel enden die Schrägbleche 20 mittig auf dem Behälterboden 2. Der Neigungswinkel α zwischen einem Schrägblech 20 und dem Behälterboden 2 beträgt vorzugsweise und im Ausführungsbeispiel 45°. Der Winkel β zwischen beiden Schrägblechen 20 beträgt vorzugsweise und im Ausführungsbeispiel 90°.

Insbesondere in den Fig. 3, 5, 7 und 8 ist erkennbar, dass in dem Behälterdeckel 7 eine Befüllöffnung 21 vorgesehen ist. Diese Befüllöffnung 21 dient beispielsweise der Befüllung des Pellet-Lagerbehälters mit Pellets aus einem Silofahrzeug. Es versteht sich, dass dazu an die Befüllöffnung 21 eine entsprechend geeignete Rohrleitung angeschlossen wird. In dem Behälterdeckel 7 ist fernerhin zweckmäßigerweise eine Absaugungsöffnung 22 vorgesehen, die zur Staubabsaugung dient. Der Behälterdeckel 7 weist vorzugsweise und im Ausführungsbeispiel ein abnehmbares Deckelteil 23 auf, das beispielsweise zu Kontrollzwecken oder aber auch für eine manuelle Befüllung des Behälters von dem Behälterdeckel 7 entfernt werden kann.

Wenn der Pellet-Lagerbehälter in Gebieten aufgestellt werden soll, die als Überschwemmungsgebiete gelten, muss der Behälter gesichert werden, damit er im Falle einer Überflutung des Bodenbereiches nicht unter der auf ihn einwirkenden Auftriebskraft aufschwimmt. Die Sicherung des Pellet-Lagerbehälters erfolgt vorzugsweise und im Ausführungsbeispiel nach den Fig. 9 und 10 mit Klauen 24, die auf dem Behälterdeckel 7 aufliegen. Diese Klauen 24 sind im Ausführungsbeispiel an den Seiten des Pellet-Lagerbehälters angeordnet und mit Zugankern im Erdboden gegen den Behälterdeckel 7 spannbar.

## Patentansprüche

1. Pellet-Lagerbehälteraggregat aus Pellet-Lagerbehälter und Entnahmevorrichtung (9) für die Entnahme von Pellets,
wobei der Pellet-Lagerbehälter insbesondere zur Aufnahme von Brennstoff-Pellets vorgesehen ist und wobei der Pellet-Lagerbehälter einen Behältermantel (1) aus einem Behälterboden (2), Behälterseitenwänden (3, 4, 5, 6) und einem Behälterdeckel (7) aufweist,
wobei der Behälterboden (2) die Behälterseitenwände (3, 4, 5, 6) und der Behälterdeckel (7) feuchtigkeitsdicht miteinander verbunden sind,
wobei die Entnahmevorrichtung (9) rohrförmig ausgebildet ist und durch eine Öffnung (10) in einer Behälterseitenwand (3, 4, 5, 6) oder durch eine Öffnung im Behälterdeckel (7) in den Behälterinnenraum ragt
und wobei zumindest eine Behälterseitenwand (3, 4, 5, 6) zumindest im unteren Fünftel des Behälterinnenraumes so eingerichtet ist, dass ein Nachrutschen der Pellets zum Behälterboden (2) hin gewährleistet ist.

2. Pellet-Lagerbehälteraggregat nach Anspruch 1, wobei der aus dem Behälterboden (2), aus den Behälterseitenwänden (3, 4, 5, 6) und dem Behälterdeckel (7) gebildete Behältermantel (1) aus Blech besteht.

3. Pellet-Lagerbehälteraggregat nach Anspruch 2, wobei der Behältermantel (1) aus einem U-förmigen, den Behälterboden (2) und zwei Behälterseitenwände (3, 4) bildenden Mantelblech (12) sowie zwei mit dem Mantelblech (12) verbundenen einzelnen Behälterseitenwänden (5, 6) besteht und wobei die einzelnen Behälterseitenwände (5, 6) und das Mantelblech (12) durch eine Bördelung miteinander verbunden sind.

4. Pellet-Lagerbehälteraggregat nach einem der Ansprüche 1 oder 3, wobei zumindest eine Behälterseitenwand (3, 4, 5, 6) behälterbodenseitig eine Abrundung (13) aufweist und dass durch diese Abrundung (13) ein Nachrutschen der Pellets zum Behälterboden (2) hin gewährleistet ist.

5. Pellet-Lagerbehälteraggregat nach Anspruch 2, wobei die Behälterseitenwände (3, 4, 5, 6) aus einem ringförmig geformten Mantelblech (16) bestehen und wobei aneinander grenzende Längskanten (17, 18) des Mantelblechs (16) verschweißt sind.

6. Pellet-Lagerbehälteraggregat nach Anspruch 2, wobei der Behältermantel (1) aus zumindest zwei miteinander verbundenen, die Behälterseitenwände (3, 4, 5, 6) bildenden Behälterseitenblechen besteht und wobei die Behälterseitenbleche an ihren Unterkanten mit dem Behälterboden (2) und an ihren Oberkanten mit dem Behälterdeckel (7) verbunden sind.

7. Pellet-Lagerbehälteraggregat nach einem der Ansprüche 1 bis 6, wobei an zumindest eine Behälterseitenwand (3, 4, 5, 6) zumindest ein sich zum Behälterboden (2) erstreckendes Schrägblech (20) anschließt, über welches Schrägblech (20) ein Nachrutschen der Pellets zum Behälterboden (2) hin gewährleistet ist.

8. Pellet-Lagerbehälteraggregat nach Anspruch 7, wobei an zwei gegenüberliegende Behälterseitenwände (3, 4) jeweils ein sich zum Behälterboden (2) erstreckendes Schrägblech (20) anschließt.

9. Pellet-Lagerbehälteraggregat nach einem der Ansprüche 1 bis 8, wobei die rohrförmige Entnahmevorrichtung (9) eine Schneckenfördereinrichtung für die Entnahme der Pellets aufweist.

10. Pellet-Lagerbehälteraggregat nach einem der Ansprüche 1 bis 9, wobei an die Öffnung (10, 11) durch die die Entnahmevorrichtung (9) in den Behälterinnenraum ragt, zumindest ein behälterinnenseitiges Führungselement (15) für die Entnahmevorrichtung (9) angeschlossen ist.

11. Pellet-Lagerbehälteraggregat nach einem der Ansprüche 1 bis 10, wobei in dem Behälterdeckel (7) zumindest eine Befüllöffnung (21) vorgesehen ist.

## Claims

1. A pellet storage container unit consisting of a pellet storage container and an extracting device (9) for extracting pellets,
wherein the pellet storage container is, in particular, intended for fuel pellets, with the pellet storage container comprising a container casing (1) that is composed of a container bottom (2), container side walls (3, 4, 5, 6) and a container cover (7),
wherein the container bottom (2), the container side walls (3, 4, 5, 6) and the container cover (7) are connected to one another in a fluid-tight fashion,
wherein the extracting device (9) is realized in a tubular fashion and protrudes into the interior of the container through an opening (10) in a container side wall (3, 4, 5, 6) or through an opening in the container cover (7),
and wherein at least one container side wall (3, 4, 5, 6) is realized at least within the lower fifth of the container interior in such a way that the pellets slide toward the container bottom (2) .

2. The pellet storage container unit according to Claim 1, wherein the container casing (1) formed by the container bottom (2), the container side walls (3, 4, 5, 6) and the container cover (7) is manufactured from sheet metal.

3. The pellet storage container unit according to Claim 2, wherein the container casing (1) consists of a U-shaped sheet casing (12) that forms the container bottom (2) and two container side walls (3, 4) and of two individual container side walls (5, 6) that are connected to the sheet casing (12), and wherein the individual container side walls (5, 6) and the sheet casing (12) are connected to one another in the form of a flared joint.

4. The pellet storage container unit according to Claim 1 or 3, wherein at least one container side wall (3, 4, 5, 6) contains a rounding (13) on the side of the container bottom, and wherein said rounding (13) ensures that the pellets slide toward the container bottom (2).

5. The pellet storage container unit according to Claim 2, wherein the container side walls (3, 4, 5, 6) consist of an annularly shaped sheet casing (16), and wherein abutting longitudinal edges (17, 18) of the sheet casing (16) are welded together.

6. The pellet storage container unit according to Claim 2, wherein the container casing (1) consists of at least two lateral container sheets that are connected to one another and form the container side walls (3, 4, 5, 6), and wherein the lateral container sheets are connected to the container bottom (2) along their lower edges and to the container cover (7) along their upper edges.

7. The pellet storage container unit according to one of Claims 1 - 6, wherein at least one oblique sheet (20) that extends toward the container bottom (2) is connected to at least one container side wall (3, 4, 5, 6), and wherein said oblique sheet (20) ensures that the pellets slide toward the container bottom (2).

8. The pellet storage container unit according to Claim 7, wherein an oblique sheet (20) that extends toward the container bottom (2) is respectively connected to two opposite container side walls (3, 4).

9. The pellet storage container unit according to one of Claims 1 - 8, wherein the tubular extracting device (9) contains a screw-type conveyor for extracting the pellets.

10. The pellet storage container unit according to one of Claims 1 - 9, wherein at least one guide element (15) for the extracting device (9) is connected on the inner side of the container to the opening (10, 11) through which the extracting device (9) protrudes into the container interior.

11. The pellet storage container unit according to one of Claims 1 - 10, wherein at least one filling opening (21) is provided in the container cover (7).

## Revendications

1. Groupe réservoir de stockage de pastilles comprenant un réservoir de stockage et un dispositif de prélèvement (9) pour le prélèvement de pastilles,
le réservoir de stockage de pastilles étant prévu en particulier pour le logement de pastilles de combustible et le réservoir de stockage de pastilles présentant une enveloppe de réservoir (1)comprenant un fond de réservoir (2), des parois latérales de réservoir (3, 4, 5, 6) et un couvercle de réservoir (7),
le fond du réservoir (2), les parois latérales de réservoir (3, 4, 5, 6) et le couvercle de réservoir (7) étant reliés entre eux de façon étanche à l'humidité,
le dispositif de prélèvement (9) étant conçu avec une forme tubulaire et dépassant à l'intérieur du réservoir par une ouverture (10) pratiquée dans une paroi latérale de réservoir (3, 4, 5, 6) ou par une ouverture pratiquée dans le couvercle de réservoir (7).
et au moins une paroi latérale de réservoir (3, 4, 5, 6) étant aménagée au moins dans le cinquième tiers de l'espace intérieur du réservoir de telle façon qu'un glissement ultérieur des pastilles en direction du fond du réservoir (2) est garanti.

2. Groupe réservoir de stockage pour pastilles selon la revendication 1, l'enveloppe de réservoir (1) constituée du fond de réservoir (2), des parois latérales de réservoir (3, 4, 5, 6) et du couvercle de réservoir (7) étant en tôle.

3. Groupe réservoir de stockage pour pastilles selon la revendication 2, l'enveloppe de réservoir (1) étant constituée d'une tôle d'enveloppe (12) en forme de U et formant le fond du réservoir (2) et deux parois latérales de réservoir (3, 4) et de deux parois latérales de réservoir (5, 6) individuelles reliées à l'enveloppe en tôle (12)et les parois latérales de réservoir individuelles (5, 6) et l'enveloppe de tôle (12) étant reliées entre elles par un bord rabattu.

4. Groupe réservoir de stockage pour pastilles selon l'une quelconque des revendications 1 ou 3, au moins une paroi latérale de réservoir (3, 4, 5, 6) présentant côté fond du réservoir une partie arrondie (13) et **caractérisé en ce qu'**un glissement ultérieur des pastilles en direction en direction du fond de réservoir (2) est garanti du fait de cette partie arrondie.

5. Groupe réservoir de stockage pour pastilles selon la revendication 2, les parois latérales de réservoir (3, 4, 5, 6) étant constituées d'une tôle d'enveloppe moulée de forme annulaire et des arêtes longitudinales (17, 18) juxtaposées de la tôle d'enveloppe (16) étant soudées.

6. Groupe réservoir de stockage pour pastilles selon la revendication 2, l'enveloppe de réservoir (1) étant constituée d'au moins deux tôles latérales de réservoir reliées entre elles et formant les parois latérales de réservoir (3, 4, 5, 6) et les tôles latérales de réservoir étant reliées au fond du réservoir (2) sur leurs arêtes inférieures et au couvercle de réservoir (7) sur leurs arêtes supérieures.

7. Groupe réservoir de stockage pour pastilles selon l'une quelconque des revendications 1 à 6, au moins une tôle inclinée (20) s'étendant vers le fond du réservoir (2) faisant suite à au moins une paroi latérale de réservoir (3, 4, 5, 6), laquelle tôle inclinée (230) garantit un glissement ultérieur des pastilles en direction du fond de réservoir (2).

8. Groupe réservoir de stockage pour pastilles selon la revendication 7, une tôle inclinée (20) s'étendant vers le fond de réservoir (2) faisant suite à deux parois latérales de réservoir (3, 4) opposées.

9. Groupe réservoir de stockage pour pastilles selon l'une quelconque des revendications 1 à 8, le dispositif de prélèvement (9) de forme tubulaire présentant un dispositif convoyeur à vis pour le prélèvement des pastilles.

10. Groupe réservoir de stockage pour pastilles selon l'une quelconque des revendications 1 à 9, au moins un élément de guidage (15) côté intérieur du réservoir pour le dispositif de prélèvement (9) étant raccordé à l'ouverture (10, 11) par laquelle le dispositif de prélèvement (9) dépasse à l'intérieur du réservoir.

11. Groupe réservoir de stockage pour pastilles selon l'une quelconque des revendications 1 à 10, au moins une ouverture de remplissage (21) étant prévue dans le couvercle de réservoir (7).
